# EUROPÄISCHE PATENTANMELDUNG

(11) **EP 1 591 586 A2**
(43) Veröffentlichungstag der Anmeldung: **02.11.2005**
(21) Anmeldenummer: 05008896.2
(22) Anmeldetag: 22.04.2005
(51) Int. Cl.: E01C 19/20

(54) **Streustoffaustragvorrichtung**

(30) Priorität: 30.04.2004 DE 102004021422
(71) Anmelder: Küpper-Weisser GmbH, D-78199 Bräunlingen (DE)
(72) Erfinder: Seidl, Richard, 78166 Donaueschingen (DE); Dankwardt, Reinhold, 78166 Donaueschingen-Hubertshofen (DE); Welte, Anton, 78183 Hüfingen-Hausen vor Wald (DE)
(74) Vertreter: Klunker . Schmitt-Nilson . Hirsch

(57) **Zusammenfassung**

An einem Fallrohr einer Streustoffaustragvorrichtung, insbesondere von einem Winterdienstfahrzeug, greift ein Rüttler an, um Vibrationen in das Fallrohr einzuleiten. Dadurch wird ein Zuwachsen des Fallrohrs mit Salzstäuben und dergleichen verhindert. Gemäß einer besonderen Ausführungsform ist der Rüttler, der einen Unwuchtmotor umfaßt, einerseits an einem Fallrohrabschnitt (13) montiert und klopft andererseits an einen anderen, gekrümmten Fallrohrabschnitt (12).

## Beschreibung

Die Erfindung betrifft eine Streustoffaustragvorrichtung gemäß dem Oberbegriff des Anspruchs 1 sowie ein Winterdienststreufahrzeug mit einer solchen Streustoffaustragvorrichtung, welche ein Fallrohr mit einem oberen offenen Ende und einem unteren offenen Ende sowie einen Streuteller unterhalb des unteren offenen Endes des Fallrohrs umfaßt, wobei das Fallrohr und der Streuteller bei einsatzgemäßer Ausrichtung der Vorrichtung so zueinander angeordnet sind, daß durch das obere offene Ende eingeführter Streustoff schwerkraftbedingt durch das untere offene Ende des Fallrohrs austritt und auf den Streuteller fällt.

Üblicherweise wird dem oberen offenen Ende des Fallrohrs der Streustoff aus einem Streustoffreservoir über ein Förderelement, zum Beispiel einem Förderband oder einer Förderschnecke, zugeführt. Das Fallrohr ist in der Regel geneigt und wirkt dadurch als Rutsche, auf der der Streustoff zum unteren Ende rutscht. Vom unteren Ende fällt der Streustoff üblicherweise direkt auf den rotierenden Streuteller, von dem er radial abgeschleudert wird.

Derartige Streustoffaustragvorrichtungen sind vielerlei einsetzbar, nicht nur im Winterdienst zum Austragen von Streusalz sondern beispielsweise auch in der Landwirtschaft zum Austragen von Saatgut und anderen landwirtschaftlichen Produkten.

Als problematisch hat sich herausgestellt, daß manche Streustoffarten dazu neigen, sich an der Innenfläche des Fallrohrs festzusetzen und zu einer Schicht aufzubauen, die einen gleichförmigen Streustoffaustrag behindern kann. Das Ausmaß dieser Problematik hängt auch von dem Material ab, aus dem das Fallrohr besteht.

Im Zusammenhang mit der Salzstreuung tritt dieses Problem verstärkt beim Streuen von restfeuchtem Salz mit einem Feuchtigkeitsanteil zwischen 0,5 und 3 Gew.-% auf, da restfeuchtes Salz zum Verklumpen neigt und, wenn das Salz nicht mit Sole angefeuchtet wird, keine Flüssigkeit als Gleitmittel zur Verfügung steht. Dadurch besteht immer die Gefahr des langsamen Zuwachsens des Fallrohrs mit Salzstäuben. Generell führt ein Festbacken von Salzstäuben zu einer Veränderung des Streustoffförderkanals. Der veränderte Streufluß verändert das Auftreffen auf dem Teller und damit verbunden zu einer Veränderung des Streuergebnisses hinsichtlich Streubreite, Streulage und dergleichen. Diese Erscheinung tritt besonders bei den herkömmlichen Fallrohren auf.

Das vorbeschriebene Problem wurde aber auch bei der speziell von der Anmelderin für den gleichmäßigen Streustoffaustrag entwickelten Vorrichtung gemäß der zum Prioritätstag noch unveröffentlichten DE 102 61 058 festgestellt. Bei dieser Streustoffaustragvorrichtung besteht das Fallrohr aus einem oberen, gekrümmten Abschnitt und einem daran anschließenden unteren, geneigten Abschnitt. Das Zuwachsen mit Salzstäuben tritt dort vor allem im Bereich des gekrümmten, oberen Fallrohrabschnitts auf.

Aufgabe der vorliegenden Erfindung ist es daher, eine Streustoffaustragvorrichtung vorzuschlagen, bei der die Gefahr des Zuwachsens des Fallrohrs mit Salzstäuben verringert ist.

Diese Aufgabe wird erfindungsgemäß durch eine Streustoffaustragvorrichtung mit den Merkmalen des unabhängigen Patentanspruchs 1 gelöst. In davon abhängigen Ansprüchen sind vorteilhafte Weiterbildungen und Ausgestaltungen der Erfindung angegeben.

Demzufolge greift am Fallrohr ein Rüttler an, über den Vibrationen in das Fallrohr eingeleitet werden.
Es hat sich überraschend gezeigt, daß durch diese vergleichsweise einfache Maßnahme das Festsetzen von Salzstäuben an der Innenwand im wesentlichen verhindert werden kann. Während ohne die Verwendung eines solchen Rüttlers aufgrund der festgesetzten Salzstäube an der Rohrinnenwand ein konstanter Streufluß behindert war und zu Unterbrechungen bei der Verteilung mittels des Streutellers führte, ist die Streustoffverteilung bei Verwendung eines solchen Rüttlers wesentlich gleichmäßiger.

Dieses positive Ergebnis ist insbesondere auch bei den speziell entwickelten mehrteiligen Fallrohren mit gekrümmtem oberen Abschnitt festzustellen. Mit dem konkreten Aufbau lassen sich Notlaufeigenschaften zu 100 % gewährleisten. Das heißt, es tritt kein Verstopfen des Rohres mit Salz oder abstumpfenden Streustoffen auf, wenn ohne Flüssigkeitszugabe (Sole) gestreut wird.

Im Zusammenhang mit dem speziell entwickelten, mehrteilig ausgebildeten Fallrohr sieht eine bevorzugte Ausführungsform der Erfindung vor, daß der Rüttler mit beiden Fallrohrabschnitten in Kontakt ist, also mit dem oberen, gekrümmten und mit dem unteren, geneigten Fallrohrabschnitt. Dadurch wird die Vibration auf beide Elemente übertragen und die Effektivität des Rüttlers entsprechend erhöht.

Insbesondere ist der Rüttler vorzugsweise nur an einem der beiden Fallrohrabschnitte fest montiert und liegt an dem anderen der beiden Fallrohrabschnitte an. Dadurch überträgt sich die Vibration des Rüttlers einerseits über die Montage unmittelbar auf den einen Abschnitt des Fallrohrs, während der Rüttler aufgrund seiner Vibrationen ständig gegen den anderen Abschnitt des Fallrohrs anschlägt. Zusätzlich zur unmittelbaren Vibrationseinleitung in einen Abschnitt des Fallrohrs wird somit an einem anderen Abschnitt des Fallrohrs eine Klopfvibration erzeugt.

In diesem Zusammenhang hat es sich als vorteilhaft erwiesen, den Rüttler in unmittelbarer Nähe unter derjenigen Stelle an dem unteren Fallrohrabschnitt zu montieren, an der der obere Fallrohrabschnitt an den unteren Fallrohrabschnitt anschließt. Der Rüttler klopft dann vorzugsweise von außen in etwa an diejenige Stelle des oberen, gekrümmten Fallrohrabschnitts, an der das in die obere Öffnung des Fallrohrs eintretende Streugut auf die Innenwand des gekrümmten Fallrohrabschnitts fällt.

Um zu erreichen, daß die unmittelbar über die Montage in das Fallrohr eingeleiteten Vibrationen des Rüttlers und die in den Rüttler eingeleiteten Klopfvibrationen unterschiedliche Frequenz besitzen, umfaßt die Montage des Rüttlers vorzugsweise eine elastische Aufhängung.

Wird ein solcher Rüttler mit herkömmlichen Fallrohren aus Stahl verwendet, so sind Gummipuffer oder Silentblöcke notwendig, um die Vibrationen auf das Rohr zu übertragen. Vorteilhafter Weise besteht jedoch das Fallrohr oder zumindest ein Fallrohrabschnitt aus Kunststoff, so daß auf Gummipuffer oder Silentblöcke verzichtet werden kann. Besonders geeignet ist die Verwendung einer Polyurethanverbindung, insbesondere solche Verbindungen, wie sie unter den Bezeichnungen "Vulcolan" und "Dipothan" auf dem Markt erhältlich sind. Vulcolan besitzt eine sehr glatte Oberfläche und verringert daher bereits die Gefahr des Festsetzens von Streustoff. Allerdings sind die Adhäsionskräfte der Kunststoffmaterialien vergleichsweise hoch, so daß die Gefahr des langsamen Zuwachsens mit Salzstäuben besteht, wenn ein Rüttler nicht eingesetzt wird.

Als Rüttler kann beispielsweise ein Unwuchtmotor eingesetzt werden. Dieser Motor muß nicht dauernd in Betrieb sein. Er kann periodisch eingesetzt werden oder je nach auszustreuender Streustoffart auch ausgeschaltet bleiben.

Nachfolgend wird die Erfindung beispielhaft anhand der begleitenden Zeichnungen beschrieben. Darin zeigen:
Figur 1 eine Streustoffaustragvorrichtung gemäß der zum Prioritätstag nach unveröffentlichten DE 102 61 058 und
Figur 2 den Krümmungsbereich des Fallrohrs der Streustoffaustragvorrichtung aus Figur 1 mit einem daran montierten Rüttler.

Figur 1 zeigt teilweise im Schnitt eine Streustoffaustragvorrichtung für ein Winterdienstfahrzeug in neutraler, das heißt unverschwenkter, Position mit einem Förderrohr 1, in dem eine Förderschnecke 2 rotiert, um Streusalz aus einem nicht dargestellten Streusalzbehälter durch das Förderrohr 1 zu einer Fallrohröffnung 3 am Ende des Förderrohrs 1 zu fördern. Die Förderschnecke besteht hier aus einem Metallband 4, welches um eine Antriebswelle 5 gewindeartig gewickelt und über radiale Stege 6 an dieser fixiert ist. An einer Verlängerung 7 der Antriebswelle 5 befinden sich in einem Abstand a zum Ende der Förderschnecke 2 zwei voneinander um das Maß b beabstandete radiale Stiftreihen. Jede dieser beiden Stiftreihen 8 umfaßt fünf gleichmäßig um den Umfang der Antriebswelle 5 verteilte Stifte 9, die sich von der Antriebswelle 5 radial nach außen erstrecken. Die Stifte 9 rühren das Streusalz durch, welches durch nachgefördertes Streusalz weiter in Richtung zur Fallrohröffnung 3 vorgeschoben wird, und brechen dabei Verklumpungen auf.

Am Ende des Förderrohrs 1 ist eine Auskleidung 10 aus Vulcolan vorgesehen, die in die Fallrohröffnung 3 lappenartig hineinragt. Etwaiges über die Fallrohröffnung 3 hinausgefördertes Streusalz rutscht dann von der extrem glatten Oberfläche der Vulcolanauskleidung 10 in die Fallrohröffnung 3.

An die Fallrohröffnung 3 schließt sich ein Fallrohr 11 an, welches aus einem ersten, bogenförmigen Abschnitt 12, einem zweiten, geraden und geneigten Abschnitt 13 sowie einem dritten, ebenfalls geraden aber senkrechten Abschnitt 18 besteht. Der Fallrohrbogen 12 erstreckt sich zunächst senkrecht nach unten von der Fallrohröffnung 3 weg und führt dann in einem Bogen - hier von etwa 60° - entgegen der Förderrichtung der Förderschnecke 2. Der Bogen kann auch mehr oder weniger gekrümmt sein, je nach den individuellen Anforderungen. Der gerade, geneigte Abschnitt 13 ist demgegenüber wieder in Förderrichtung der Förderschnecke 2 geneigt.

Der Fallrohrbogen 12 dient im wesentlichen dazu, dem Streusalz den Drall zu entziehen, den es durch die Schneckenförderung erhalten hat. Das Streusalz soll aus dem Fallrohrbogen 12 möglichst ohne jeglichen Drall auf den als Rutsche wirkenden zweiten Abschnitt 13 des Fallrohrs 11 auftreffen, damit es von dort entlang einer geradförmigen Bahn weiter zu dem unterhalb des Fallrohrs 11 angeordneten Streuteller 14 an einer vordefinierten Stelle auftrifft.

Um sicherzustellen, daß das durch die Fallrohröffnung 3 hindurchtretende Streusalz tatsächlich zuerst auf den Fallrohrbogen 12 und von dort auf die Fallrohrrutsche 13 trifft, ist der Fallrohrbogen 12 soweit in den unteren Abschnitt 13 des Fallrohrs 11 hineingeführt, daß seine unterste Kante 15 in Förderrichtung der Förderschnecke 2 gesehen vor der Abrißkante 16 der Fallrohröffnung 3 liegt. Der untere Abschnitt 13 des Fallrohrs 11 bildet eine Rutsche für den Streustoff mit einem Neigungswinkel α zwischen 60° und 90°, vorzugsweise etwa 70°, zur Horizontalen. Das untere Ende 17 des zweiten Fallrohrabschnitts 13 ragt in einen dritten Fallrohrabschnitt 18 hinein, welcher hier senkrecht ausgerichtet ist. Dadurch erfährt das Streugut eine weitere Strömungsrichtungsänderung, bevor es auf den Streuteller 14 auftrifft. Es können gegebenenfalls auch noch weitere Umlenkstrecken auf dem Strömungsweg des Streuguts zum Streuteller vorgesehen werden, um der Strömung weiteren Drall zu entziehen.

Obwohl die einzelnen Abschnitte des Fallrohrs 11 in der Regel röhrenförmig sind und hier auch röhrenförmig dargestellt sind, haben sie doch im wesentlichen die Funktion einer Rutsche, so daß sie statt röhrenförmig ganz oder teilweise auch rutschenförmig ausgebildet sein können. Unter einem Fallrohr im Sinne der vorliegenden Erfindung ist daher auch ein solches Fallrohr zu verstehen, welches ganz oder teilweise rutschenförmig ausgebildet ist, also nicht (vollständig) aus geschlossenen Röhren besteht.

Figur 2 zeigt nun ein besonders bevorzugtes Ausführungsbeispiel zur Montage eines am Fallrohr 11 angreifenden Rüttlers 19. Der Rüttler 19 umfaßt eine Schelle 20, mit der der Rüttler 19 unmittelbar unterhalb derjenigen Stelle, an der der obere Fallrohrabschnitt 12 an den unteren Fallrohrabschnitt 13 anschließt, am unteren Fallrohrabschnitt 13 montiert ist. Bestandteil des Rüttlers 19 ist desweiteren ein Unwuchtmotor 21, der über eine Anschlußleitung 22 mit Energie versorgt wird.

Die mit dem Unwuchtmotor 21 erzeugten Schwingungen werden über die Schelle 20 unmittelbar in den geraden, unteren Fallrohrabschnitt 13 eingeleitet, so daß dieser entsprechend vibriert. Etwaige Salzstäube oder dergleichen lagern sich dadurch gar nicht erst an der Innenwandung des unteren Fallrohrabschnitts 13 an.

Gleichzeitig liegt der Rüttler 19 mit zwei Stellschrauben 23, von denen in Figur 2 aus perspektivischen Gründen lediglich eine zu sehen ist, am oberen, gekrümmten Fallrohrabschnitt 12 an. Aufgrund der vom Unwuchtmotor erzeugten Schwingungen klopft der Rüttler 19 mit den Stellschrauben 13 gegen die Außenwand des oberen, gekrümmten Fallrohrabschnitts 12. Dadurch wird auch in diesem Fallrohrabschnitt 12 ein Anlagern von Salzstäuben und dergleichen im Keim erstickt.
Zwischen dem Unwuchtmotor 21 und der Schelle 20 ist desweiteren ein Blattfederelement 24 vorgesehen. Durch diese elastische Aufhängung des Rüttlers 19 wird erreicht, daß die Stellschraube 23 mit einer Frequenz gegen den oberen, gekrümmten Fallrohrabschnitt 12 klopft, die verschieden ist von der direkt über die Schelle 20 in den unteren Fallrohrabschnitt 13 vom Unwuchtmotor 21 eingeleiteten Frequenz.

Die beiden Abschnitte 12 und 13 sind vorzugsweise fest miteinander verbunden, insbesondere verschweißt und/oder verklebt, um zu verhindern, daß die Abschnitte relativ zueinander in Schwingung geraten. Mittels des Rüttlers sollen lediglich in deren Wandungen Vibrationen erzeugt werden.

Der Frequenzbereich des Unwuchtmotors 21 liegt beispielsweise zwischen 20 Hz und 50 Hz. In Versuchen konnte bei einer Betriebsfrequenz von 50 Hz eine Klopffrequenz am gekrümmten Fallrohrabschnitt 12 von 5 Hz bis 14 Hz gemessen werden.

## Patentansprüche

1. Streustoffaustragvorrichtung, insbesondere für ein Winterdienstfahrzeug, umfassend ein Fallrohr (11) mit einem oberen offenen Ende und einem unteren offenen Ende sowie einen Streuteller (14) unterhalb des unteren offenen Endes des Fallrohrs, wobei das Fallrohr und der Streuteller bei einsatzgemäßer Ausrichtung der Vorrichtung so zueinander angeordnet sind, dass durch das obere offene Ende eingeführter Streustoff schwerkraftbedingt durch das untere offene Ende des Fallrohrs austritt und auf den Streuteller fällt, **gekennzeichnet durch** einen am Fallrohr angreifenden Rüttler (19) zum Einleiten von Vibrationen in das Fallrohr.

2. Vorrichtung nach Anspruch 1, wobei das Fallrohr (11) mindestens zwei rutschen- und/oder röhrenförmige, aneinander anschließende Fallrohrabschnitte (12, 13) aufweist, die zur Umleitung des Streustoffs unterschiedliche Neigungswinkel relativ zur Horizontalen besitzen.

3. Vorrichtung nach Anspruch 2, wobei der obere (12) der beiden Fallrohrabschnitte (13) in den unteren der beiden Fallrohrabschnitte, welcher röhrenförmig ausgebildet ist, hineinragt.

4. Vorrichtung nach Anspruch 2 oder 3, wobei der obere (12) der beiden Fallrohrabschnitte gekrümmt ist.

5. Vorrichtung nach Anspruch 4, wobei der untere (13) der beiden Fallrohrabschnitte um 60° bis 90° zur Horizontalen geneigt ist.

6. Vorrichtung nach einem der Ansprüche 2 bis 5, wobei der Rüttler (19) mit beiden Fallrohrabschnitten (12, 13) in Kontakt ist.

7. Vorrichtung nach Anspruch 6, wobei der Rüttler (19) an einem (13) der beiden Fallrohrabschnitte montiert ist und gegen das andere (12) der beiden Fallrohrabschnitte anliegt.

8. Vorrichtung nach Anspruch 7, wobei der Rüttler (19) in unmittelbarer Nähe unter derjenigen Stelle, an der der obere Fallrohrabschnitt (12) an den unteren Fallrohrabschnitt (13) anschließt, an dem unteren Fallrohrabschnitt (13) montiert ist.

9. Vorrichtung nach einem der Ansprüche 2 bis 8, wobei die beiden Fallrohrabschnitte (12, 13) miteinander verschweißt und/oder verklebt sind.

10. Vorrichtung nach einem der Ansprüche 1 bis 9, wobei das Fallrohr (11) oder zumindest ein Fallrohrabschnitt (12, 13) aus Kunststoff, insbesondere aus einer Polyurethan-Verbindung, besteht.

11. Vorrichtung nach Anspruch 10, wobei der Rüttler (19) ohne dämpfende Lagerung an dem Fallrohr (11) montiert ist.

12. Vorrichtung nach einem der Ansprüche 1 bis 11, wobei die Montage (20) des Rüttlers (19) eine elastische Aufhängung (24) umfasst.

13. Vorrichtung nach einem der Ansprüche 1 bis 12, wobei der Rüttler (19) einen Unwuchtmotor (21) umfasst.

14. Winterdienststreufahrzeug umfassen eine Streustoffaustragvorrichtung nach einem der Ansprüche 1 bis 13.
